# EUROPÄISCHE PATENTANMELDUNG

(11) **EP 4 368 529 A1**
(43) Veröffentlichungstag der Anmeldung: **15.05.2024**
(21) Anmeldenummer: 22206584.9
(22) Anmeldetag: 10.11.2022
(51) Int. Cl.: B65D 5/20, B65D 5/56

(54) **BEHÄLTER, ZUSCHNITT UND VERPACKUNG**

(71) Anmelder: MM Packaging GmbH, 1040 Wien (AT)
(72) Erfinder: LULI, Klesti, 89000 Auxerre (FR)
(74) Vertreter: Hofstetter, Schurack & Partner

(57) **Zusammenfassung**

Die vorliegende Erfindung betrifft einen Behälter (10), insbesondere zur Aufnahme eines Lebensmittelprodukts, umfassend wenigstens ein Bodenwandelement (12), ein von dem Bodenwandelement (12) beanstandetes Flanschelement (28), wobei das Flanschelement (28) mindestens eine Aufnahmeöffnung (72) umgibt, und das Bodenwandelement (12) und das Flanschelement (28) verbindende Seitenwandelemente (14a, 14b, 16a, 16b, 18, 20), wobei an dem Seitenwandelement (16b) mindestens eine Flanschlasche (26) angelenkt und zur Anlage an das Flanschelement (28) ausgebildet ist. In Eckbereichen (78) der Aufnahmeöffnung (72) ist jeweils mindestens eine Ecklasche (36a, 36b; 38a, 38b; 40a, 40b; 42a, 42b) über jeweils mindestens eine Faltlinie (44) an dem Flanschelement (28) angelenkt, derart, dass die Ecklasche (36a, 36b; 38a, 38b; 40a, 40b; 42a, 42b) in die Aufnahmeöffnung (72) hineinragt und mit dem Bodenwandelement (12) verbunden ist. Die Erfindung betrifft weiterhin einen Zuschnitt aus einem Flachmaterial für die Herstellung eines Behälters sowie eine Verpackung.

## Beschreibung

Die vorliegende Erfindung betrifft einen Behälter, insbesondere zur Aufnahme eines Lebensmittelprodukts. Die Erfindung betrifft weiterhin einen Zuschnitt zur Herstellung des Behälters sowie eine Verpackung, insbesondere zur Aufnahme eines Lebensm ittelprodukts.

Derartige Behälter, Zuschnitte und Verpackungen sind in einer großen Vielzahl bekannt. Beispielsweise zeigen die WO 2020/033350 A1, WO 2020/033352 A1 und EP 2 441 697 B1 jeweils Behälter zur Aufnahme von Lebensmittelprodukten. Zum Schutz der Lebensmittelprodukte können diese Behälter mit einer Folie ausgekleidet und zudem verschlossen sein. Nachteilig an diesen bekannten Behältern und Verpackungen ist jedoch, dass diese relativ instabil sind. Insbesondere kommt es in den Eckbereichen der Behälter, das heißt in den Bereichen in denen die Seitenwände des Behälters aufeinandertreffen, zu Instabilitäten bei Druckbelastungen, die letztendlich bis zur Zerstörung des Behälters beziehungsweise der Verpackung führen können.

Es ist daher die Aufgabe der vorliegenden Erfindung einen gattungsgemäßen Behälter, einen gattungsgemäßen Zuschnitt sowie eine gattungsgemäße Verpackung bereitzustellen, welche eine erhöhte Stabilität aufweisen und so eine sichere Verwahrung von Produkten gewährleisten.

Zur Lösung dieser Aufgaben dient ein gattungsgemäßer Behälter gemäß den Merkmalen des Anspruchs 1, ein Zuschnitt gemäß den Merkmalen des Anspruchs 8 sowie eine Verpackung gemäß den Merkmalen des Anspruchs 14. Vorteilhafte Ausgestaltungen mit zweckmäßigen Weiterbildungen der Erfindung sind in den jeweiligen abhängigen Schutzansprüchen angegeben, wobei vorteilhafte Ausgestaltungen des Behälters als vorteilhafte Ausgestaltungen des Zuschnitts und der Verpackung und umgekehrt anzusehen sind.

Ein erster Aspekt der Erfindung betrifft einen Behälter, insbesondere zur Aufnahme eines Lebensmittelprodukts, umfassend wenigstens ein Bodenwandelement, ein von dem Bodenwandelement beabstandetes Flanschelement, wobei das Flanschelement mindestens eine Aufnahmeöffnung umgibt. Zudem weist der Behälter das Bodenwandelement und das Flanschelement verbindende Seitenwandelemente auf. An einem der Seitenwandelemente ist dabei mindestens eine Flanschlasche angelenkt und zur Anlage an das Flanschelement ausgebildet. Zudem ist in den Eckbereichen der Aufnahmeöffnung jeweils mindestens eine Ecklasche über jeweils mindestens eine Faltlinie an dem Flanschelement angelenkt, derart, dass die Ecklasche in die Aufnahmeöffnung hineinragt und mit dem Bodenwandelement verbindbar ist. Die Ausgestaltung der Ecklaschen bei der erfindungsgemäßen Konstruktion erhöht die Stabilität des Behälters signifikant und gewährleistet somit eine sichere Verwahrung von Produkten in dem Behälter.

In weiteren vorteilhaften Ausgestaltungen des erfindungsgemäßen Behälters umfasst die Ecklasche ein an dem Flanschelement angelenktes Grundelement und eine mit dem Grundelement über eine Biegelinie verbundene Klebelasche. Dabei kann die Länge des Grundelements derart gewählt sein, dass die Biegelinie zwischen dem Grundelement und der Klebelasche im Bereich des Bodenwandelementes zu liegen kommt. Dadurch ist gewährleistet, dass sich die Ecklaschen in die Gesamtkonstruktion des Behälters einfügen, ohne dass es hierbei zu einem Verzug der Gesamtkonstruktion kommt. Des Weiteren besteht die Möglichkeit, dass das Grundelement identische oder unterschiedliche Breiten in Richtung parallel zum Bodenwandelement aufweist. Damit ist gewährleistet, dass sich das Grundelement an unterschiedliche Gestaltungen, insbesondere unterschiedliche Größen oder Designgestaltungen der Seitenwandelemente, anpassen lässt.

Des Weiteren besteht die Möglichkeit, dass die Seitenwandelemente an ihren von dem Bodenwandelement wegragenden Seitenenden jeweils mindestens eine Klebelasche aufweisen, wobei die Klebelaschen zur Verbindung miteinander und mit einem entsprechenden Grundelement der Ecklasche ausgebildet sind. Durch die Ausgestaltung dieser Klebelaschen erhöht sich die Stabilität des Behälters insgesamt

In einer weiteren vorteilhaften Ausgestaltung des erfindungsgemäßen Behälters ist jeweils mindestens eine Klebelasche stirnseitig an dem Flanschelement über eine Biegelinie angelenkt, derart, dass die Klebelasche mit einer Innenseite des jeweiligen Seitenwandelements verbindbar ist. Auch durch diese Ausgestaltung wird die Stabilität des Behälters, insbesondere in dem Bereich der Stirnseiten des Behälters, deutlich erhöht.

In einer weiteren vorteilhaften Ausgestaltung des erfindungsgemäßen Behälters bestehen insbesondere die längsseitigen Seitenwandelemente jeweils aus mindestens zwei Teilwandelementen, wobei die Teilwandelemente über jeweilige Biegelinien miteinander verbunden sind. Damit ergibt sich insgesamt eine schalenartige Ausgestaltung des Behälters. Zudem lassen sich die Behälter aufgrund dieser Konstruktion leichter ineinander stapeln. Unter "längsseitigen Seitenwandelementen" werden dabei die in der Draufsicht auf den Behälter länger ausgebildeten Seitenwandelemente verstanden.

Ein zweiter Aspekt der Erfindung betrifft einen Zuschnitt aus einem Flachmaterial für die Herstellung eines Behälters, insbesondere eines Behälters zur Aufnahme eines Lebensmittelprodukts. Der Zuschnitt umfasst dabei ein Bodenwandelement, ein Flanschelement, wobei das Flanschelement mindestens eine Aufnahmeöffnung umgibt, und wobei das Bodenwandelement und das Flanschelement über ein Seitenwandelement miteinander verbunden sind. Dabei ist an der dem Bodenwandelement gegenüberliegenden Seite des genannten Seitenwandelementes mindestens eine Flanschlasche angelenkt und zur Anlage an das Flanschelement in gefaltetem Zustand des Behälters ausgebildet. Zudem ist in Eckbereichen der Aufnahmeöffnung jeweils mindestens eine Ecklasche über jeweils mindestens eine Faltlinie an dem Flanschelement angelenkt, derart, dass die Ecklasche in die Aufnahmeöffnung hineinragt und in gefaltetem Zustand des Behälters mit dem Bodenwandelement verbindbar ist. Durch die Einstückigkeit des Zuschnitts und die Ausgestaltung der Ecklaschen ergibt sich eine einfache und kostengünstige Herstellung des daraus zu formenden Behälters sowie eine deutliche Stabilitätsverbesserung des genannten Behälters.

Unter den Begriffen "Faltlinie" oder "Biegelinie" werden Linien verstanden, entlang derer entsprechende Elemente des Behälters in vorbestimmten Winkeln zueinander bringbar sind. Unter "Biegelinien" werden auch Falt-, Rill- oder Perforationslinien oder Kombinationen daraus verstanden. Unter "Faltlinien" werden auch Rill-, Biege- oder Perforationslinien oder Kombinationen daraus verstanden. Es ist aber auch möglich, dass die genannten Linien in Kombination mit einer oder mehreren Schnittlinien ausgebildet sind.

In weiteren vorteilhaften Ausgestaltungen des erfindungsgemäßen Zuschnitts umfasst die Ecklasche jeweils ein an dem Flanschelement angelenktes Grundelement und eine mit dem Grundelement über eine Biegelinie verbundene Klebelasche. Dabei kann die Länge des Grundelementes derart bemessen sein, dass die Biegelinie in gefaltetem Zustand des Behälters im Bereich des Bodenwandelementes zu liegen kommt. Des Weiteren besteht die Möglichkeit, dass das Grundelement identische oder unterschiedliche Breiten in Richtung der Aufnahmeöffnung aufweist. Die genannten Maßnahmen gewährleisten eine flexible Ausgestaltung des erfindungsgemäßen Zuschnitts, der unterschiedlichen Designvorgaben Rechnung tragen kann und zudem die Herstellung eines stabilen Behälters gewährleistet.

In einer weiteren vorteilhaften Ausgestaltung des erfindungsgemäßen Zuschnitts sind an dem Bodenwandelement weitere Seitenwandelemente angelenkt, wobei die Seitenwandelemente an ihren von dem Bodenwandelement wegragenden Seitenenden jeweils mindestens eine Klebelasche aufweisen und die Klebelaschen zur Verbindung miteinander und mit einem entsprechenden Grundelement der Ecklasche ausgebildet sind. Die erfindungsgemäße Konstruktion ermöglicht die Herstellung eines im Vergleich zum Stand der Technik sehr stabilen Behälters.

In einer weiteren vorteilhaften Ausgestaltung des erfindungsgemäßen Zuschnitts ist jeweils mindestens eine Klebelasche stirnseitig an dem Flanschelement über eine Biegelinie angelenkt, derart, dass die Klebelasche mit einer Innenseite des jeweiligen Seitenwandelements verbindbar ist. Bei den Seitenwandelemente kann es sich dabei insbesondere um die stirnseitigen Seitenwandelemente des herzustellenden Behälters handeln. Die zusätzlichen Klebelaschen erhöhen weiterhin die Stabilität des aus dem Zuschnitt hergestellten Behälters.

In einer weiteren vorteilhaften Ausgestaltung des erfindungsgemäßen Zuschnitts bestehen die Seitenwandelemente jeweils aus mindestens zwei Teilwandelementen, wobei die Teilwandelemente über jeweilige Biegelinien miteinander verbunden sind. Insbesondere handelt es sich dabei um die längsseitig angeordneten Seitenwandelemente des Zuschnitts.

Weitere Merkmale und deren Vorteile ergeben sich aus der Beschreibung des ersten Erfindungsaspekts, wobei vorteilhafte Ausgestaltungen des ersten Erfindungsaspekts als vorteilhafte Ausgestaltungen des zweiten Erfindungsaspekts und umgekehrt anzusehen sind.

Ein dritter Aspekt der Erfindung betrifft eine Verpackung, insbesondere für Lebensmittelprodukte, bestehend aus einem Behälter gemäß dem ersten Erfindungsaspekt und einem folienartigen Auskleidungsmaterial, wobei das Auskleidungsmaterial zumindest teilweise auf die Innenfläche des Behälters umfassend zumindest das Bodenwandelement, die Seitenwandelemente und die Ecklaschen aufgebracht und damit verbunden ist. Die erfindungsgemäße Verpackung weist eine erhöhte Stabilität gegenüber bekannten Verpackungen auf und gewährleistet so eine sichere Verwahrung von Produkten. Durch das folienartige Auskleidungsmaterial ist die erfindungsgemäße Verpackung insbesondere für die Aufbewahrung von Lebensmittelprodukten geeignet. Dabei kann das Auskleidungsmaterial derart dimensioniert sein, dass es zumindest teilweise mit dem Flanschelement verbindbar ist. Insbesondere kann das Flanschelement auch komplett durch das Auskleidungsmaterial bedeckt sein. Zudem besteht die Möglichkeit, dass die erfindungsgemäße Verpackung ein Deckelelement zum Verschluss der Aufnahmeöffnung umfasst. Auch dies gewährleistet eine sichere Verwahrung der Produkte. Das Deckelelement kann dabei aus einem zu dem Auskleidungsmaterial unterschiedlichen oder identischen Material bestehen.

Insbesondere bei der Ausgestaltung des Deckelelementes als folienartiges Deckelelement besteht die Möglichkeit, dieses mit dem folienartigen Auskleidungsmaterial des Behälters zu verschweißen. Damit ist ein besonders einfacher, sicherer und insbesondere bei Lebensmittelprodukten geforderter gasdichter Verschluss des Behälters möglich.

Weitere Merkmale und deren Vorteile ergeben sich aus der Beschreibung des ersten und zweiten Erfindungsaspekts, wobei vorteilhafte Ausgestaltungen des ersten und zweiten Erfindungsaspekts als vorteilhafte Ausgestaltungen des dritten Erfindungsaspekts und umgekehrt anzusehen sind.

Weitere Vorteile, Merkmale und Einzelheiten der Erfindung ergeben sich aus der nachfolgenden Beschreibung mehrerer Ausführungsbeispiele sowie anhand der Zeichnungen. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen, oder in Alleinstellung verwendbar, ohne den Rahmen der Erfindung zu verlassen.

Es zeigen:
- Figur 1a: eine schematisch dargestellte Draufsicht auf einen erfindungsgemäßen Behälter gemäß einer ersten Ausführungsform;
- Figur 1b: eine schematisch dargestellte Ansicht der Unterseite des Behälters gemäß Fig. 1a;
- Figur 1c: eine schematisch dargestellte Seitenansicht des Behälters gemäß Fig. 1a;
- Figur 2: eine schematische Darstellung eines erfindungsgemäßen Zuschnitts zur Herstellung des Behälters gemäß den Fig. 1a bis 1c;
- Figur 3: eine schematische dargestellte Draufsicht auf einen erfindungsgemäßen Behälter gemäß einer zweiten Ausführungsform;
- Figur 4: eine schematische Darstellung eines erfindungsgemäßen Zuschnitts zur Herstellung des Behälters gemäß der Fig. 3;
- Figur 5: eine schematische Darstellung eines erfindungsgemäßen Zuschnitts zur Herstellung des Behälters gemäß einer dritten Ausführungsform; und
- Figur 6: eine schematische Darstellung eines erfindungsgemäßen Zuschnitts zur Herstellung des Behälters gemäß einer vierten Ausführungsform.

Figur 1a zeigt eine schematische dargestellte Draufsicht auf einen Behälter 10 gemäß einer ersten Ausführungsform. Die Fig. 1a bis 1c werden im Folgenden in Zusammenschau beschrieben, wobei gleiche Bezugszeichen in den Figuren gleiche Merkmale des Behälters 10 bezeichnen.

Der in Fig. 1a gezeigte Behälter 10 umfasst ein Bodenwandelement 12 sowie ein von dem Bodenwandelement 12 beabstandetes Flanschelement 28. Man erkennt, dass das Flanschelement 28 eine Aufnahmeöffnung 72 beziehungsweise einen Aufnahmeraum 82 des Behälters 10 vollständig umgibt. Das Bodenwandelement 12 und das Flanschelement 28 sind dabei über Seitenwandelemente 14a, 14b, 16a, 16b, 18, 20 miteinander verbunden. Die in dem dargestellten Ausführungsbeispiel längsseitigen Seitenwände 14a, 14b, 16a, 16b bestehen jeweils aus einem Teilwandelement, nämlich einem Basiselement 14a, 16a, welches über eine Biegelinie 50 mit dem Bodenwandelement 12 verbunden ist sowie ein weiteres Teilwandelement 14b, 16b, welches über entsprechende Biegelinien 52, 54 mit dem jeweiligen Basiselement 14a, 16a verbunden ist. Die Seitenwandelemente 18, 20 sind über entsprechende Biegelinien 48 mit dem Bodenwandelement 12 verbunden. Aus Fig. 1b wird deutlich, dass das weitere Teilwandelement 16b über eine Biegelinie 56 mit einer Flanschlasche 26 gelenkig verbunden ist, wobei die Flanschlasche 26 mit einer Unterseite des Flanschelementes 28 verklebt ist. Die Flanschlasche 26 ist wiederum über eine Biegelinie 58 mit dem Flanschelement 28 gelenkig verbunden.

Des Weiteren erkennt man, dass in Eckbereichen 78 der Aufnahmeöffnung 72 jeweils eine Ecklasche 36a, 36b; 38a, 38b; 40a, 40b; 42a, 42b über jeweils eine Faltlinie 44 an dem Flanschelement 28 angelenkt ist. Man erkennt, dass die jeweiligen Ecklaschen 36a, 36b; 38a, 38b; 40a, 40b; 42a, 42b in die Aufnahmeöffnung 72 beziehungsweise den Aufnahmeraum 82 des Behälters 10 hineinragen und mit dem Bodenwandelement 12 verbunden, insbesondere verklebt sind. Die Verbindung erfolgt dabei über die jeweiligen Klebelaschen 36b, 38b, 40b, 42b der jeweiligen Ecklasche. Man erkennt, dass die jeweilige Ecklasche aus einem an dem Flanschelement 28 über entsprechende Biegelinien 44 angelenktes Grundelement 36a, 38a, 40a, 42a und der mit dem jeweiligen Grundelement 36a, 38a, 40a, 42a über jeweils eine Biegelinie 76 verbundene Klebelasche 36b, 38b, 40b, 42b besteht. Es ist aber auch denkbar, dass die Ecklaschen nicht nur zweiteilig, sondern auch mehrteilig ausgebildet sind. Dies richtet sich nach dem jeweiligen Design des Behälters.

Des Weiteren erkennt man, dass die Länge der jeweiligen Grundelemente 36a, 38a, 40a, 42a derart ausgebildet sind, dass die Biegelinie 76 im Bereich des Bodenwandelementes 12 zu liegen kommt. Zudem wird deutlich, dass das Grundelement 36a, 38a, 40a, 42a unterschiedliche Breiten in Richtung parallel zum Bodenwandelement 12 aufweist. Die unterschiedlichen Breiten passen sich dabei dem jeweiligen Verlauf der Seitenwandelemente 14a, 14b, 16a, 16b, 18, 20 an, derart, dass sie vollflächig daran anliegen.

Aus der Fig. 1b, die eine schematisch dargestellte Ansicht der Unterseite des Behälters 10 darstellt, wie auch der Fig. 1c, die eine schematisch dargestellte Seitenansicht des Behälters 10 gemäß der Fig. 1a darstellt, wird deutlich, dass die Teilwandelemente 14b, 16b und die Seitenwandelemente 18, 20 an ihren von dem Bodenwandelement 12 wegragenden Seitenenden jeweils eine Klebelasche 22, 24 aufweisen. Die Klebelaschen 22, 24 dienen dabei zur Verbindung miteinander und einem entsprechenden Grundelement 36a, 38a, 40a, 42a der jeweiligen Ecklasche.

Aus Fig. 1a wird zudem deutlich, dass der Behälter 10 stirnseitig, das heißt, an der in gemäß dem vorliegenden Ausführungsbeispiel in der Draufsicht kürzeren Seite, jeweils eine Klebelasche 32, 34 an dem Flanschelement 28 über eine entsprechende Biegelinie 46 angelenkt ist. Die Klebelasche 32, 34 wird dabei jeweils mit einer Innenseite der jeweiligen Seitenwand 18, 20 verklebt.

Fig. 2 zeigt eine schematische Darstellung eines Zuschnitts 80 zur Herstellung des Behälters 10 gemäß den Fig. 1a bis 1c. Der Zuschnitt 80 besteht dabei aus einem Flachmaterial, insbesondere aus einem Flachbogen aus Karton. Der Zuschnitt 80 umfasst dabei ein Bodenwandelement 12, ein Flanschelement 28, wobei das Flanschelement 28 eine Aufnahmeöffnung 72 umgibt, und ein Seitenwandelement 16a, 16b, über das das Bodenwandelement 12 und das Flanschelement 28 miteinander verbunden sind. Die Verbindung erfolgt dabei über die Biegelinien 50, 52. An den dem Bodenwandelement 12 gegenüberliegenden Ende ist an dem Seitenwandelement beziehungsweise Teilwandelement 16b eine Flanschlasche 26 über eine Biegelinie 56 angelenkt. Die Flanschlasche 26 dient zur Anlage an das Flanschelement 28 in gefaltetem Zustand des Behälters 10. An den dem Bodenwandelement 12 gegenüberliegenden Ende ist an dem Seitenwandelement beziehungsweise Teilwandelement 14b ein Klebe- und Flanschlasche 30 wiederum über eine Biegelinie 56 angelenkt. Die Klebe- und Flanschlasche 30 dient zur Anlage an das Flanschelement 28 in gefaltetem Zustand des Behälters 10.

Des Weiteren erkennt man, dass in Eckbereichen 78 der Aufnahmeöffnung 72 jeweils eine Ecklasche 36a, 36b; 38a, 38b; 40a, 40b; 42a, 42b über jeweils eine Faltlinie 44 an dem Flanschelement 28 angelenkt ist. Die Anlenkung erfolgt dabei derart, dass die Ecklasche 36a, 36b; 38a, 38b; 40a, 40b; 42a, 42b in die Aufnahmeöffnung 72 hineinragt und in gefaltetem Zustand des Behälters 10 mit dem Bodenwandelement 12 verbindbar ist.

Des Weiteren erkennt man, dass die Ecklasche ein an dem Flanschelement 28 angelenktes Grundelement 36a, 38a, 40a, 42a und eine mit dem Grundelement 36a, 38a, 40a, 42a über jeweils eine Biegelinie 76 verbundene Klebelasche 36b, 38b, 40b, 42b aufweist. Man erkennt, dass das Grundelement 36a, 38a, 40a, 42a unterschiedliche Breiten in Richtung der Aufnahmeöffnung 72 aufweist. Zwischen dem jeweiligen Grundelement 36a, 38a, 40a, 42a und der entsprechenden Klebelasche 36b, 38b, 40b, 42b ist dabei jeweils ein Absatz 74 ausgebildet.

Zudem wird deutlich, dass das Flanschelement 28 über eine Biegelinie 56 mit der Flanschlasche 26 verbunden ist. Des Weiteren erkennt man, dass an dem Bodenwandelement 12 weitere Seitenwandelemente 14a, 14b, 18, 20 über entsprechende Biegelinien 48, 50 angelenkt sind. Dabei weisen die Seitenwände beziehungsweise Teilseitenwände 14b, 16b, 18, 20 an ihren von dem Bodenwandelement 12 wegragenden Seitenenden jeweils eine über Biegelinien 60, 62, 64, 66 verbundene Klebelasche 22, 24 auf, die zur Verbindung miteinander und mit einem entsprechenden Grundelement 36a, 38a, 40a, 42a der Ecklasche dienen. An den stirnseitigen Enden, das heißt, an den in der Draufsicht kürzeren Enden gemäß dem vorliegenden Ausführungsbeispiel, sind an dem Flanschelement 28 jeweils eine Klebelasche 32, 34 über eine Biegelinie 46 angelenkt. Die Klebelasche 32, 34 ist dabei derart ausgebildet, dass sie mit einer Innenseite der jeweiligen Seitenwand 18, 20 verbindbar ist.

Des Weiteren wird deutlich, dass die Seitenwandelemente 14a, 14b, 16a, 16b jeweils aus zwei Teilwandelementen 14a, 14b, 16a, 16b bestehen, wobei die Teilwandelemente 14a, 14b, 16a, 16b über jeweilige Biegelinien 52, 54 miteinander verbunden sind.

Fig. 3 zeigt eine schematisch dargestellte Draufsicht auf einen Behälter 10' gemäß einer zweiten Ausführungsform. Die Konstruktion des Behälters 10' unterscheidet sich grundsätzlich nicht von der Konstruktion des Behälters 10 gemäß dem ersten Ausführungsbeispiel. Man erkennt aber, dass das Verhältnis der Länge der stirnseitigen Seitenwände zu den längsseitig angeordneten Seitenwänden gegenüber dem Behälter 10 der ersten Ausführungsform unterschiedlich ist.

Man erkennt wiederum, dass der Behälter 10' ebenfalls das Bodenwandelement 12 und das von dem Bodenwandelement 12 beabstandete Flanschelement 28 aufweist. Das Flanschelement 28 umgibt wiederum die Aufnahmeöffnung 72 beziehungsweise den Aufnahmeraum 82. Auch in diesem Ausführungsbeispiel sind das Bodenwandelement 12 und das Flanschelement 28 über verbindende Seitenwandelemente 14a, 14b, 16a, 16b, 18, 20 miteinander verbunden, wobei auch hier an dem Seitenwandelement beziehungsweise Teilwandelement 16b eine Flanschlasche 26 angelenkt ist, welche zur Anlage an das Flanschelement 28 dient. In den Eckbereichen 78 der Aufnahmeöffnung 72 sind wieder jeweils eine Ecklasche 36a, 36b; 38a, 38b; 40a, 40b; 42a, 42b über jeweils eine Faltlinie 44 an dem Flanschelement 28 angelenkt. Die jeweiligen Ecklaschen 36a, 36b; 38a, 38b; 40a, 40b; 42a, 42b ragen dabei in die Aufnahmeöffnung 72 hinein und sind mit dem Bodenwandelement 12 über die Klebelaschen 36b, 38b, 40b, 42b der Ecklaschen verbunden. Bezüglich der weiteren Ausgestaltung des Behälters 10' gemäß der zweiten Ausführungsform wird auf die Beschreibung des Behälters 10 gemäß der ersten Ausführungsform verwiesen.

Fig. 4 zeigt eine schematische Darstellung eines Zuschnitts 80' zur Herstellung des Behälters 10' gemäß der Fig. 3. Grundsätzlich unterscheidet sich der Zuschnitt 80' gemäß dieser Ausführungsform nicht von dem in Fig. 2 beschriebenen Zuschnitt 80. Zur Beschreibung des in Fig. 4 dargestellten Zuschnitts 80' wird daheri auf die Figurenbeschreibung des Zuschnitts 80 verwiesen. Im Unterschied zu dem Zuschnitt 80 sind jedoch bei diesem Ausführungsbeispiel die Enden der Ecklaschen, das heißt insbesondere die Klebelaschen 36b, 38b sowie 40b, 42b über Schnittlinien 70 voneinander getrennt. Entsprechendes gilt für die Klebelaschen 22, 24, die jeweils über eine Schnittlinie 68 voneinander getrennt sind. Des Weiteren wird deutlich, dass das Längenverhältnis der Stirnseiten zu den Längsseiten des Flanschelementes 28 anders ausgestaltet ist wie bei dem Zuschnitt 80 gemäß der ersten Ausführungsform. Insbesondere sind die Längsseiten im Verhältnis zu den Stirnseiten kürzer ausgebildet. Bezüglich der weiteren Beschreibung des Zuschnitts 80' verweisen wir auf die Beschreibung des Zuschnitts 80 gemäß Fig. 2.

Fig. 5 zeigt eine schematische Darstellung eines Zuschnitts 80" zur Herstellung eines Behälters gemäß einer dritten Ausführungsform. Auch der Zuschnitt 80" unterscheidet sich insbesondere in dem Längenverhältnis der Stirnseiten des Flanschelementes 28 zu den entsprechenden Längsseiten. Die entsprechende Ausgestaltung der Längen betrifft natürlich auch die entsprechenden Seitenwände 14a, 14b, 16a, 16b, 18, 20. Im Unterschied zu den im Vorhergehenden beschriebenen Ausführungsbeispielen weist der Zuschnitt 80" Klebelaschen 32, 34 auf, die nicht spitz zulaufend, sondern an ihrer Spitze abgeflacht in Richtung der Aufnahmeöffnung 72 ausgebildet sind. Das abgeflachte Ende der ebenen Klebelasche 32, 34 liegt im zusammengefalteten Zustand des Zuschnitts 80" dann an den entsprechenden Biegelinien 48 der Seitenwände 18, 20 an. Des Weiteren erkennt man, dass die Klebelaschen 22, 24 wiederum jeweils über eine Schnittlinie 68 voneinander getrennt sind. Bezüglich der weiteren Ausgestaltung des Zuschnitts 80" wird auf die Beschreibung des Zuschnitts 80 gemäß Fig. 2 verwiesen, wobei hier - wie auch in den anderen Ausführungsbeispielen - gleiche Bezugszeichen identische Merkmale bezeichnen.

Fig. 6 zeigt eine schematische Darstellung eines Zuschnitts 80‴ zur Herstellung eines Behälters gemäß einer vierten Ausführungsform. Die Ausgestaltung des Zuschnitts 80" entspricht wiederum grundsätzlich den Ausgestaltungen der im Vorhergehenden beschriebenen Zuschnitte. Man erkennt, dass der Zuschnitt 80‴ wiederum Ecklaschen aufweist, die an ihrer jeweiligen Klebelasche 36b, 38b und 40b, 42b über jeweils eine Schnittlinie 70 miteinander verbunden beziehungsweise voneinander getrennt sind. Entsprechendes gilt für die Klebelaschen 22, 24, die jeweils über Schnittlinien 68 voneinander getrennt sind. Im Unterschied zu dem Zuschnitt 80' gemäß dem zweiten Ausführungsbeispiel ist wiederum das Längenverhältnis zwischen den Stirnseiten und den Längsseiten des Flanschelementes 28 geändert. Bezüglich der weiteren Beschreibung des Zuschnitts 80‴ wird wiederum auf die Beschreibung des Zuschnitts 80 gemäß Fig. 2 verwiesen.

Die im Vorhergehenden beschriebenen Behälter und Zuschnitte und die daraus hergestellten Verpackungen bestehen insbesondere aus Karton, Papier oder vergleichbaren Materialien.

## Patentansprüche

1. Behälter (10), insbesondere zur Aufnahme eines Lebensmittelprodukts, umfassend wenigstens
- ein Bodenwandelement (12),
- ein von dem Bodenwandelement (12) beanstandetes Flanschelement (28), wobei das Flanschelement (28) mindestens eine Aufnahmeöffnung (72) umgibt, und
- das Bodenwandelement (12) und das Flanschelement (28) verbindende Seitenwandelemente (14a, 14b, 16a, 16b, 18, 20), wobei an dem Seitenwandelement (16b) mindestens eine Flanschlasche (26) angelenkt ist und zur Anlage an das Flanschelement (28) ausgebildet ist,
wobei in Eckbereichen (78) der Aufnahmeöffnung (72) jeweils mindestens eine Ecklasche (36a, 36b; 38a, 38b; 40a, 40b; 42a, 42b) über jeweils mindestens eine Faltlinie (44) an dem Flanschelement (28) angelenkt ist, derart, dass die Ecklasche (36a, 36b; 38a, 38b; 40a, 40b; 42a, 42b) in die Aufnahmeöffnung (72) hineinragt und mit dem Bodenwandelement (12) verbunden ist.

2. Behälter nach Anspruch 1,
**dadurch gekennzeichnet,**
**dass** die Ecklasche (36a, 36b; 38a, 38b; 40a, 40b; 42a, 42b) ein an dem Flanschelement (28) angelenktes Grundelement (36a, 38a, 40a, 42a) und eine mit dem Grundelement (36a, 38a, 40a, 42a) über eine Biegelinie (76) verbundene Klebelasche (36b, 38b, 40b, 42b) umfasst.

3. Behälter nach Anspruch 2,
**dadurch gekennzeichnet,**
**dass** die Länge des Grundelements (36a, 38a, 40a, 42a) derart ausgebildet ist, dass die Biegelinie (76) im Bereich des Bodenwandelements (12) zu liegen kommt.

4. Behälter nach Anspruch 2 oder 3,
**dadurch gekennzeichnet,**
**dass** das Grundelement (36a, 38a, 40a, 42a) identische oder unterschiedliche Breiten in Richtung parallel zum Bodenwandelement (12) aufweist.

5. Behälter nach einem der Ansprüche 2 bis 4,
**dadurch gekennzeichnet,**
**dass** die Seitenwandelemente (14b, 16b, 18, 20) an ihren von dem Bodenwandelement (12) wegragenden Seitenenden jeweils mindestens eine Klebelasche (22, 24) aufweisen, wobei die Klebelaschen (22, 24) zur Verbindung miteinander und mit einem entsprechenden Grundelement (36a, 38a, 40a, 42a) der Ecklasche ausgebildet sind.

6. Behälter nach einem der vorhergehenden Ansprüche,
**dadurch gekennzeichnet,**
**dass** jeweils mindestens eine Klebelasche (32, 34) stirnseitig an dem Flanschelement (28) über eine Biegelinie (46) angelenkt ist, derart, dass die Klebelasche (32, 34) mit einer Innenseite des jeweiligen Seitenwandelements (18, 20) verbindbar ist.

7. Behälter nach einem der vorhergehenden Ansprüche,
**dadurch gekennzeichnet,**
**dass** die Seitenwandelemente (14a, 14b, 16a, 16b) jeweils aus mindestens zwei Teilwandelementen (14a, 14b, 16a, 16b) bestehen, wobei die Teilwandelemente (14a, 14b, 16a, 16b) über jeweilige Biegelinien (52, 54) miteinander verbunden sind.

8. Zuschnitt aus einem Flachmaterial für die Herstellung eines Behälters, insbesondere eines Behälters zur Aufnahme eines Lebensmittelprodukts, umfassend wenigstens
- ein Bodenwandelement (12),
- ein Flanschelement (28), wobei das Flanschelement (28) mindestens eine Aufnahmeöffnung (72) umgibt, und
- das Bodenwandelement (12) und das Flanschelement (28) über ein Seitenwandelement (16a, 16b) miteinander verbunden sind, wobei an der dem Bodenwandelement (12) gegenüberliegenden Seite an dem Seitenwandelement (16b) mindestens eine Flanschlasche (26) angelenkt ist und zur Anlage an das Flanschelement (28) in gefaltetem Zustand des Behälters ausgebildet ist, und
wobei in Eckbereichen (78) der Aufnahmeöffnung (72) jeweils mindestens eine Ecklasche (36a, 36b; 38a, 38b; 40a, 40b; 42a, 42b) über jeweils mindestens eine Faltlinie (44) an dem Flanschelement (28) angelenkt ist, derart, dass die Ecklasche (36a, 36b; 38a, 38b; 40a, 40b; 42a, 42b) in die Aufnahmeöffnung (72) hineinragt und in gefaltetem Zustand des Behälters mit dem Bodenwandelement (12) verbindbar ist.

9. Zuschnitt nach Anspruch 8,
**dadurch gekennzeichnet,**
**dass** die Ecklasche (36a, 36b; 38a, 38b; 40a, 40b; 42a, 42b) ein an dem Flanschelement (28) angelenktes Grundelement (36a, 38a, 40a, 42a) und eine mit dem Grundelement (36a, 38a, 40a, 42a) über eine Biegelinie (76) verbundene Klebelasche (36b, 38b, 40b, 42b) umfasst.

10. Zuschnitt nach Anspruch 9,
**dadurch gekennzeichnet,**
**dass** das Grundelement (36a, 38a, 40a, 42a) identische oder unterschiedliche Breiten in Richtung der Aufnahmeöffnung (72) aufweist.

11. Zuschnitt nach Anspruch 9 oder 10,
**dadurch gekennzeichnet,**
**dass** an dem Bodenwandelement (12) weitere Seitenwandelemente (14b, 18, 20) angelenkt sind, wobei die Seitenwandelemente (14b, 16b, 18, 20) an ihren von dem Bodenwandelement (12) wegragenden Seitenenden jeweils mindestens eine Klebelasche (22, 24) aufweisen und die Klebelaschen (22, 24) zur Verbindung miteinander und mit einem entsprechenden Grundelement (36a, 38a, 40a, 42a) der Ecklasche ausgebildet sind.

12. Zuschnitt nach einem der Ansprüche 8 bis 11,
**dadurch gekennzeichnet,**
**dass** jeweils mindestens eine Klebelasche (32, 34) stirnseitig an dem Flanschelement (28) über eine Biegelinie (46) angelenkt ist, derart, dass die Klebelasche (32, 34) mit einer Innenseite des jeweiligen Seitenwandelements (18, 20) verbindbar ist.

13. Zuschnitt nach einem der Ansprüche 8 bis 12,
**dadurch gekennzeichnet,**
**dass** die Seitenwandelemente (14a, 14b, 16a, 16b) jeweils aus mindestens zwei Teilwandelementen (14a, 14b, 16a, 16b) bestehen, wobei die Teilwandelemente (14a, 14b, 16a, 16b) über jeweilige Biegelinien (52, 54) miteinander verbunden sind.

14. Verpackung, insbesondere für Lebensmittelprodukte, bestehend aus einem Behälter (10) gemäß den Ansprüche 1 bis 7 und einem folienartigen Auskleidungsmaterial, wobei das Auskleidungsmaterial zumindest teilweise auf die Innenfläche des Behälters umfassend zumindest das Bodenwandelement (12), die Seitenwandelemente (14a, 14b, 16a, 16b, 18, 20) und die Ecklaschen (36a, 36b; 38a, 38b; 40a, 40b; 42a, 42b) aufgebracht und damit verbunden ist.

15. Verpackung nach Anspruch 14,
**dadurch gekennzeichnet,**
**dass** das Auskleidungsmaterial derart dimensioniert ist, dass es zumindest teilweise mit dem Flanschelement (28) verbindbar ist.

16. Verpackung nach Anspruch 14 oder 15,
**dadurch gekennzeichnet,**
**dass** die Verpackung ein Deckelelement zum Verschluss der Aufnahmeöffnung (72) umfasst; oder
**dass** die Verpackung ein Deckelelement zum Verschluss der Aufnahmeöffnung (72) umfasst und das Deckelelement aus einem zu dem Auskleidungsmaterial unterschiedlichen oder identischen Material besteht.
